# EUROPÄISCHE PATENTSCHRIFT

(11) **EP 4 166 843 B1**
(45) Veröffentlichungstag und Bekanntmachung des Hinweises auf die Patenterteilung: **03.04.2024**
(21) Anmeldenummer: 21203055.5
(22) Anmeldetag: 18.10.2021
(51) Int. Cl.: F21S 43/239, F21S 43/245, F21S 43/243, F21S 43/249, F21S 43/14, F21S 43/15

(54) **BELEUCHTUNGSVORRICHTUNG FÜR EIN KRAFTFAHRZEUG**
LIGHTING DEVICE FOR A MOTOR VEHICLE
DISPOSITIF D'ÉCLAIRAGE POUR UN VÉHICULE AUTOMOBILE

(43) Veröffentlichungstag der Anmeldung: 19.04.2023
(73) Patentinhaber: VOLKSWAGEN AG, 38440 Wolfsburg (DE)
(72) Erfinder: Kreipe, Bernhard, 30177 Hannover (DE); Studeny, Christian, 38170 Schöppenstedt (Eitzum) (DE)

(56) Entgegenhaltungen:
- EP-A2- 2 354 637
- WO-A1-2014/105470
- WO-A1-2019/230319
- CN-A- 110 469 817
- CN-U- 211 780 822
- JP-A- 2020 181 671

## Beschreibung

Die Erfindung betrifft eine Beleuchtungsvorrichtung für ein Kraftfahrzeug mit den Merkmalen vom Oberbegriff des Patentanspruchs 1.

Eine derartige Beleuchtungsvorrichtung ist aus der WO 2019/230319 A1 bekannt geworden. Konkret beschreibt dieses Dokument eine Fahrzeugleuchte, deren Zweck es ist, eine hohe Sichtbarkeit unabhängig von den Blickrichtungen zu gewährleisten. Die Fahrzeugleuchte ist mit einer Lichtquelle zum Emittieren von Licht und einem Lichtleitkörper versehen. Der Lichtleitkörper weist eine Eintrittsfläche auf, auf die das von der Lichtquelle emittierte Licht fällt und mehrere Austrittsflächen zum Ausgeben des auf die Eintrittsfläche fallenden Lichts. Die Bereiche, in denen die mehrfachen Austrittsflächen vorhanden sind, werden als Austrittsbereiche ausgebildet. Mindestens jede der mehreren Austrittsflächen ist als eine erste Austrittsfläche, eine zweite Austrittsfläche oder eine dritte Austrittsfläche ausgebildet, wobei die erste Austrittsfläche einen Austrittswinkel aufweist, der kleiner oder gleich einem vorbestimmten Winkel in Bezug auf eine vorbestimmte Achse ist. Die zweite Austrittsfläche und die dritte Austrittsfläche weisen einen Austrittswinkel auf, der größer als der vorbestimmte Winkel in Bezug auf die vorbestimmte Achse ist. Ferner weist die zweite Austrittsfläche eine Austrittsrichtung auf, die sich von der Austrittsrichtung der dritten Austrittsfläche unterscheidet. Die zweite, die erste und die dritte Austrittsfläche sind in mindestens der Hälfte des Austrittsbereichs sequenziell nebeneinander angeordnet.

Eine Beleuchtungsvorrichtung ist auch in der DE 10 2020 201 648 A1 beschrieben. Bei der darin offenbarte Beleuchtungsvorrichtung ist Licht eines Leuchtmittels über eine randseitige Lichteinkoppelfläche in einen Flächenlichtleiter einkoppelbar. Eingekoppelte Lichtstrahlen können über eine von Seitenflächen des Flächenlichtleiters umgebene Lichtaustrittsfläche nach außen in eine Lichtabstrahlrichtung der Beleuchtungsvorrichtung austreten. Eine der Lichtaustrittsfläche gegenüberliegende, rückseitige Fläche ist mit Einbuchtungen versehen, die eine Lichtauskoppelstruktur des Lichtleiters ausbilden und die, in einer Ansicht auf die Beleuchtungsvorrichtung entgegen ihrer Lichtabstrahlrichtung gesehen, ein Muster, ein Logo, ein Symbol, eine Zahl und/oder wenigstens ein Schriftzeichen ausbilden.

Aus der DE 10 2014 218 540 A1 ist eine Beleuchtungsvorrichtung mit einem Reflektor bekannt geworden, auf dessen Reflektorfläche eine Vielzahl von reflektierenden Facettenflächen aufweist. Durch eine sequenzielle Ansteuerung von dem Reflektor zugeordneten Lichtquellen kann eine Lichtfunktion mit einem Funkeleffekt erzielt werden.

Schließlich wird in der DE 20 2008 015 402 U1 eine optische Lichtstreueinheit mit einem transparenten Streukörper und mit wenigstens einer Lichtquelle beschrieben, deren emittiertes Licht randseitig in den Streukörper eingekoppelt und bei seinem Durchtritt an im Innern vorhandenen Inhomogenitäten gestreut wird. Die Inhomogenitäten oder Streustellen im Innern des Streukörpers werden im Zuge einer Innenbearbeitung eingebracht, welche mit Hilfe eines Lasers erfolgt.

Der vorliegenden Erfindung liegt die Aufgabe zu Grunde, eine Beleuchtungsvorrichtung für ein Kraftfahrzeug bereitzustellen, mit der auf kompakte Art und Weise eine Lichtfunktion mit einem Funkeleffekt erzeugt werden kann.

Vorliegende Aufgabe wird durch eine Beleuchtungsvorrichtung mit den Merkmalen von Patentanspruch 1 gelöst. Vorteilhafte Ausbildungen beziehungsweise Weiterbildungen der Erfindung sind den abhängigen Ansprüchen zu entnehmen.

Die Erfindung geht dabei von einer Beleuchtungsvorrichtung für ein Kraftfahrzeug mit wenigstens einem Lichtleiter, der flächig ausgebildet ist. Die Beleuchtungsvorrichtung weist wenigstens ein Leuchtmittel auf, wobei Lichtstrahlen des Leuchtmittels über eine dem Lichtleiter zugeordnete Lichteinkoppelfläche in den Lichtleiter einkoppelbar sind oder eingekoppelt werden. Eingekoppelte Lichtstrahlen sind über wenigstens eine Lichtauskoppelstruktur des Lichtleiters in Richtung wenigstens einer Lichtauskoppelfläche des Lichtleiters ablenkbar oder werden abgelenkt. Über die Lichtauskoppelfläche sind die abgelenkten Lichtstrahlen wieder aus dem Lichtleiter auskoppelbar oder werden ausgekoppelt.

Wie erwähnt, ist der Lichtleiter flächig ausgebildet. Flächig im Sinne der Erfindung soll bedeuten, dass ein Bauteil eine in zwei zueinander senkrecht stehende Richtung verlaufende Flächenerstreckung aufweist, die in jeder Richtung um ein Mehrfaches größer ist als eine Dicke des Bauteils.

Gemäß weiteren Merkmalen wird vorgeschlagen, dass eine der Lichtauskoppelfläche gegenüberliegende, rückseitige Fläche des Lichtleiters zumindest über einen Großteil ihrer Flächenerstreckung mit einer facettenartigen Oberflächenstruktur versehen ist, welche die Lichtauskoppelstruktur des Lichtleiters ausbildet und aus einer Vielzahl von unregelmäßig ausgebildeten Facettenflächen besteht.

Unter Facettenflächen werden im Sinne der vorliegenden Erfindung insbesondere benachbarte Flächen der Lichtauskoppelstruktur des Lichtleiters verstanden, welche die Richtung eingekoppelter Lichtstrahlen unterschiedlich ablenken. Dabei ist die Ablenkung beim Übergang von einer Facettenfläche zu einer anderen Facettenfläche, insbesondere zu einer benachbarten Facettenfläche, unstetig. Die Richtung eines Lichtstrahls wird von benachbarten Facettenflächen somit vollkommen unterschiedlich abgelenkt.

Die Flächennormalen benachbarter Facettenflächen sind insbesondere unterschiedlich ausgerichtet, wodurch auf einfache Weise eine unstetige Ablenkung der Richtung der eingekoppelten Lichtstrahlen erzielt werden kann.

Auf diese Weise wird die Grundvoraussetzung dafür geschaffen, dass mit der Beleuchtungsvorrichtung für einen sich bewegenden Betrachter der Beleuchtungsvorrichtung ein Funkeleffekt einstellt. Durch die Vielzahl von unregelmäßig ausgebildeten Facettenflächen werden bei einer Bewegung des Betrachters je nach Betrachtungsposition sequenziell und ungeordnet Lichtstrahlen von einzelnen Facettenflächen in Richtung des Betrachters reflektiert. Bei gleichzeitiger flächiger Ausbildung des Lichtleiters kann zudem eine äußerst kompakte Beleuchtungsvorrichtung bereitgestellt werden.

Um den erzielbaren Funkeleffekt zu intensivieren, wird gemäß einer Weiterbildung vorgeschlagen, dass die facettenartige Oberflächenstruktur eine Makrostrukturierung ist. Mit anderen Worten ist die aus den Facettenflächen bestehende Oberflächenstruktur mit bloßem Auge erkennbar. Jede der Facettenflächen weist diese begrenzende Kanten oder Begrenzungslinien auf, die eine Längserstreckung von bevorzugt mehr als 1 mm, besonders bevorzugt in einem Bereich von etwa 1 mm bis etwa 10 mm aufweisen.

Erfindungsgemäß weist jede der Facettenflächen wiederum noch eine Mikrostrukturierung auf. Die Mikrostrukturierung dient wie die Makrostrukturierung ebenfalls zur Lichtauskopplung und kann beispielsweise im Querschnitt gesehen bevorzugt aus dreieckförmigen Strukturen bestehen. Auch andere Geometrien zur Lichtauskoppelung sind denkbar.

Nach weiteren Merkmalen der Erfindung weist die Mikrostrukturierung dabei in zumindest einer Raumrichtung eine Periodizität in einem Bereich von etwa 50 µm bis etwa 500 µm, besonders bevorzugt in einem Bereich von etwa 100 µm, auf. Mit anderen Worten bedeutet das, dass sich eine bestimmte Mikrostruktur als Bestandteil der Mikrostrukturierung in der Raumrichtung periodisch in einem Abstand von etwa 50 µm bis etwa 500 µm wiederholt. Weist also die Mikrostrukturierung beispielsweise eine Vielzahl von sägezahnartigen Mikrostrukturen auf, so wiederholt sich eine sägezahnartige Mikrostruktur innerhalb der Mikrostrukturierung in dem besagten Abstandsbereich. Mit einer derartigen Größenordnung der Mikrostrukturierung einer jeden Facettenfläche ist auf der einen Seite ein sehr intensiver Funkeleffekt erzeugbar, auf der anderen Seite ist auch eine mechanische Einbringung in ein Werkzeug (bspw. Spritzguss-Werkzeug), beispielsweise durch Fräsen, kostengünstig und zuverlässig möglich.

Es wird nach einer Ausbildung des Erfindungsgedankens ferner vorgeschlagen, dass mehrere Leuchtmittel und wenigstens eine Steuereinheit zur Ansteuerung der Leuchtmittel vorhanden sind, wobei die Leuchtmittel unabhängig voneinander ansteuerbar sind, und wobei die Leuchtmittel derart ansteuerbar und relativ zu den Positionen und/oder Ausrichtungen der Facettenflächen angeordnet sind, dass durch die von den Leuchtmitteln emittierten und an der Lichtauskoppelstruktur abgelenkten Lichtstrahlen in einer bestimmten Betrachtungsposition wenigstens eine Lichtfunktion mit einem wahrnehmbaren Funkeln erzeugbar ist.

Durch diese Weiterbildung kann also sogar ein Funkeleffekt erzeugt werden, wenn ein Betrachter der Beleuchtungsvorrichtung auf seiner Betrachtungsposition verharrt.

In einer anderen Weiterbildung der Erfindung ist der Lichtleiter eben ausgebildet. Mit anderen Worten ist der Querschnitt des Lichtleiters also nicht in einer Raumrichtung gebogen. Hierdurch ist es möglich, die Beleuchtungsvorrichtung besonders kostengünstig auszubilden, weil ein derartiger Lichtleiter leicht herzustellen ist. Zudem wird dadurch auch eine fächerartige Anordnung mehrerer Lichtleiter in der Beleuchtungsvorrichtung begünstigt, wodurch ein 3D-Effekt erzielt werden kann.

Es ist weiterhin auch denkbar, dass die vorderseitige Lichtauskoppelfläche des Lichtleiters mit Mustern oder Beschichtungen versehen ist, um zusätzliche Lichteffekte zu erzielen.

Nach einer weiteren Ausbildung des Erfindungsgedankens ist wenigstens ein zweiter Lichtleiter vorhanden, in den über eine dem zweite Lichtleiter zugeordnete Lichteinkoppelfläche Lichtstrahlen wenigstens eines zweiten Leuchtmittels einkoppelbar sind oder eingekoppelt werden. Eingekoppelte Lichtstrahlen sind über wenigstens eine Lichtauskoppelfläche des zweiten Lichtleiters wieder auskoppelbar oder werden ausgekoppelt. Die den Lichteinkoppelflächen der beiden Lichtleiter zugewandten Leuchtmittel sind auf einer gemeinsamen Platine angeordnet und die Lichtauskoppelflächen der Lichtleiter weisen zumindest abschnittsweise in eine gleiche Lichtabstrahlrichtung.

Durch eine derartige Weiterbildung können unterschiedliche Lichtfunktionen effektiv und bauraumsparend realisiert werden.

Die gemeinsame Platine trägt also alle diejenigen Leuchtmittel, deren Licht in die Lichtleiter eingekoppelt wird und die Lichtauskoppelflächen der Lichtleiter sind zumindest abschnittsweise derart ausgerichtet, dass ihre gedachten Flächennormalen in die gleiche Lichtabstrahlrichtung weisen.

Es ist zweckmäßig, wenn der zweite Lichtleiter ebenfalls flächig ausgebildet ist, wobei eine Randseite des Lichtleiters als dessen Lichteinkoppelfläche dient und eine andere Randseite des Lichtleiters als dessen Lichtauskoppelfläche. Auf diese Weise kann durch den zweiten Lichtleiter eine sehr hohe Leuchtdichte erzielt werden. Die Auskoppelfläche ist auf diese Weise streifen- oder linienartig ausgebildet. Des Weiteren kann durch diese Ausbildung ein sehr ausgefallenes Erscheinungsbild der Beleuchtungsvorrichtung, insbesondere bei Aktivierung der Leuchtmittel realisiert werden.

In einer alternativen Weiterbildung ist es jedoch auch denkbar, dass der zweite Lichtleiter stabartig ausgebildet ist. Dabei dient eine Stirnseite des Lichtleiters als dessen Lichteinkoppelfläche und eine andere Stirnseite des Lichtleiters als dessen Lichtauskoppelfläche. Der stabartige Lichtleiter kann gerade auch gebogen sein.

Auch mit dieser Weiterbildung ist durch den zweiten Lichtleiter eine sehr hohe Leuchtdichte erzielbar, so dass trotz des für manche Lichtfunktionen ineffizienten, flächigen ersten Lichtleiters alle denkbaren Lichtfunktionen mit der Beleuchtungsvorrichtung effektiv umgesetzt werden können.

Die Erfindung kann auch dadurch weitergebildet sein, dass der eine Lichtleiter mit seiner Flächenerstreckung senkrecht zu einer Flächenerstreckung der Platine und der zweite Lichtleiter parallel zur Flächenerstreckung der Platine ausgerichtet ist. Dabei weist der zweite Lichtleiter eine im Bereich seiner Lichteinkoppelfläche angeordnete Umlenkschräge auf.

Auf diese Weise kann eine einwandfreie Umlenkung von in die Lichteinkoppelfläche des zweiten Lichtleiters eingekoppelten Lichtstrahlen hin zu der Lichtauskoppelfläche des zweiten Lichtleiter gewährleistet werden.

Schließlich soll mit der vorliegenden Erfindung auch ein Kraftfahrzeug unter Schutz gestellt werden, welches wenigstens mit einer erfindungsgemäßen Beleuchtungsvorrichtung ausgestattet ist.

Bevorzugte Ausführungsbeispiele der Erfindung sind in den Figuren dargestellt und werden anhand der Figuren in der nachfolgenden Beschreibung näher erläutert. Dadurch werden auch noch weitere Merkmale und Vorteile der Erfindung deutlich. Gleiche Bezugszeichen, auch in unterschiedlichen Figuren, beziehen sich auf gleiche, vergleichbare oder funktional gleiche Bauteile. Dabei werden entsprechende oder vergleichbare Eigenschaften und Vorteile erreicht, auch wenn eine wiederholte Beschreibung oder Bezugnahme darauf nicht erfolgt. Die Figuren sind nicht oder zumindest nicht immer maßstabsgetreu. In manchen Figuren können Proportionen oder Abstände übertrieben dargestellt sein, um Merkmale eines Ausführungsbeispiels deutlicher hervorheben zu können. Wird der Begriff "und/oder" in einer Aufzählung aus zwei oder mehr Begriffen bzw. Gegenständen verwendet, so kann dies bedeuten, dass ein beliebiger der aufgezählten Begriffe bzw. Gegenstände allein verwendet werden kann. Es kann auch bedeuten, dass eine beliebige Kombination aus zwei oder mehr der aufgezählten Begriffe bzw. Gegenstände verwendet werden kann.

Es zeigen, jeweils schematisch
- Fig. 1: eine Beleuchtungsvorrichtung im Querschnitt, gemäß einer ersten Ausführungsform,
- Fig. 2: eine Darstellung entgegen einer Lichtabstrahlrichtung auf die Beleuchtungsvorrichtung gemäß Ansicht II aus Fig. 1,
- Fig. 3: eine Ansicht auf eine Rückseite der Beleuchtungsvorrichtung gemäß Ansicht III von Fig. 1, jedoch nur teilweise und mit freigelegtem Lichtleiter,
- Fig. 4: eine Schnittdarstellung gemäß Schnittverlauf IV durch den Detailausschnitt D aus Fig. 3,
- Fig. 4a: eine Ansicht auf den Detailausschnitt D gemäß Ansicht IVa aus Fig. 4,
- Fig. 5: eine Schnittdarstellung einer Beleuchtungsvorrichtung, gemäß einer zweiten Ausführungsform,
- Fig. 6: eine Darstellung der Beleuchtungsvorrichtung entgegen einer Lichtabstrahlrichtung gemäß Ansicht VI aus Fig. 5 und
- Fig. 7: die Heckansicht eines Kraftfahrzeugs mit erfindungsgemäßen Beleuchtungsvorrichtungen.

Es wird zunächst auf die Fig. 1 und 2 Bezug genommen.

In diesen Figuren ist eine Beleuchtungsvorrichtung 1 ersichtlich, welche ein Gehäuse 18 (gestrichelt angedeutet) aufweist, welches in Richtung einer Lichtabstrahlrichtung LA mit einer durch eine Lichtscheibe 19 verschlossenen Öffnung versehen ist.

Im Gehäuse 18 ist ein Lichtleiter 1a aufgenommen. Der Lichtleiter 1a ist bevorzugt aus einem transparenten Kunststoff. Der Kunststoff kann rot eingefärbt sein. Er kann beispielsweise aus PMMA (Polymethylmethacrylat) oder auch aus PC (Polycarbonat) bestehen.

Der Lichtleiter 1a ist flächig ausgebildet, ist also ein Flächenlichtleiter. Der Lichtleiter 1a weist daher eine Flächenerstreckung F1 auf, die um ein Mehrfaches größer ist als eine Dicke d1 des Lichtleiters 1a. Des Weiteren ist festzustellen, dass der Lichtleiter 1a eben ist. Er ist also in seinem Querschnitt gesehen nicht gekrümmt oder gebogen (vgl. Fig. 1)

Wie ferner durch die Figuren ersichtlich wird, weist der Lichtleiter 1a eine Lichteinkoppelfläche 10 auf, welche zur Einkopplung von Licht eines Leuchtmittels 15 dient. Die Lichteinkoppelfläche 10 wird durch eine untere, randseitige Fläche des Lichtleiters 1a ausgebildet.

Im Ausführungsbeispiel sind mehrere Leuchtmittel 15 vorhanden, die bevorzugt als lichtemittierende Dioden (LEDs) ausgebildet sind und nebeneinander in einer Reihe auf einer Platine 16 montiert sind.

Die Leuchtmittel 15 sind über eine Steuereinheit 17 einzeln ansteuerbar. Die Steuereinheit 17 kann Bestandteil der Beleuchtungsvorrichtung 1 sein. Es ist aber auch denkbar, dass die Steuereinheit 17 als separates Bauteil vorhanden ist. Die Steuereinheit 17 kann wiederum signaltechnisch mit einem Datenbus (beispielsweise CAN-Bus) verbunden sein. Hierüber kann die signaltechnische Verbindung der Beleuchtungsvorrichtung 1 beispielsweise mit Fahrerassistenzsystemen eines Kraftfahrzeugs realisiert sein.

Der Lichtleiter 1a weist eine rückseitige Fläche 12 auf, welche einer vorderseitigen Lichtauskoppelfläche 11 gegenüberliegt.

Des Weiteren ist in den Figuren gestrichelt angedeutet, dass die rückseitige Fläche 12 oder zumindest ein Großteil der rückseitigen Fläche 12 mit einer facettenartigen Oberflächenstruktur S versehen ist, welche als Lichtauskoppelstruktur dient und später noch näher erläutert wird.

Der Lichtleiter 1a wird von einer rahmenartigen Blende 13 umgeben. Die rahmenartige Blende 13 ist lichtdicht ausgebildet und bedeckt den Lichtleiter 1a rückseitig, an seinen seitlich außenliegenden Seiten sowie an seiner oberen Seite. Vorderseitig, also in Lichtabstrahlrichtung LA wird durch die rahmenartige Blende 13 eine fensterartige Öffnung 14 freigelassen.

Erzeugte Lichtstrahlen der Leuchtmittel 15, welche über die Lichteinkoppelfläche 10 randseitig in den Lichtleiter 1a eingekoppelt werden, werden an der facettenartigen Oberflächenstruktur S in Richtung der Lichtauskoppelfläche 11 abgelenkt und treten anschließend aus der Lichtauskoppelfläche 11 in die Umgebung aus.

Wie insbesondere in den Fig. 2 und 3 erkennbar ist, ist die facettenartige Oberflächenstruktur S makroskopisch ausgebildet und besteht aus einer Vielzahl von Facettenflächen 120. Die Facettenflächen 120 sind insbesondere von einer Kombination aus rechteckigen und/oder dreieckigen Flächen gebildet. Die Facettenflächen 120 können unterschiedliche Größen aufweisen. Vorzugsweise weisen die Facettenflächen 120 in zumindest einer Raumrichtung (Raumlängsrichtung X, Raumquerrichtung Y und/oder Raumhochrichtung Z) jeweils eine Längserstreckung in einem Bereich von mehr als einem Millimeter auf. Besonders bevorzugt liegt die Längserstreckung einer jeden Facettenfläche 120 in zumindest einer Raumrichtung in einem Bereich von etwa einem Millimeter bis etwa zehn Millimeter. Die einzelnen Facettenflächen 120 weisen jeweils noch eine Mikrostrukturierung auf (wird später noch erläutert), wobei die Normalen benachbarter Facettenflächen dabei unterschiedlich ausgerichtet sind. Zwischen benachbarten Facettenflächen 120 sind Kanten 120a ausgebildet, die einen möglichst kleinen Radius aufweisen. Die Ausrichtung der Normalen auf einer Facettenfläche 120 unterscheidet sich zu der Ausrichtung der Normalen aller benachbarten Facettenflächen 120. Hierdurch wird auf einfache und kostengünstige Weise eine unstetige Ablenkung der auf die Facettenflächen 120 fallenden, eingekoppelten Lichtstrahlen und damit ein beabsichtigter Funkeleffekt erzielt. Ein Funkeleffekt stellt sich dann ein, wenn ein Betrachter von einer ersten Betrachtungsposition in eine zweite Betrachtungsposition wechselt.

Es ist aber auch denkbar, dass ein Funkeleffekt erzielbar ist, wenn ein Betrachter eine feste Betrachtungsposition mit Blick auf die Beleuchtungsvorrichtung 1 entgegen der Lichtabstrahlrichtung LA einnimmt. Dafür ist es notwendig, dass eine oder mehrere der Leuchtmittel 15 aufeinander folgend angesteuert und damit eingeschaltet werden. Die Steuereinheit 17 kann zu diesem Zweck auch einen Zufallsgenerator enthalten, mit dem ein oder mehrere der Leuchtmittel 15 zufällig auswählbar und aktivierbar sind.

Es ist möglich, dass die vorderseitige Lichtauskoppelfläche 11 mit Mustern oder Beschichtungen versehen ist, um zusätzliche Lichteffekte zu erzielen (nicht dargestellt). Auch die dem Lichtleiter 1a zugewandten Innenflächen der rahmenartigen Blende 13 können mit Beschichtungen (vorzugsweise reflektiv) versehen sein.

Die Fig. 3, 4 und 4a zeigen der besseren Darstellbarkeit halber einen Detailausschnitt D des Lichtleiters 1a ohne die rahmenartige Blende 13.

Es wird insbesondere aus den Fig. 4 und 4a deutlich, dass jede der Facettenflächen 120 wiederum mit einer Mikrostrukturierung MS versehen ist. Die Mikrostrukturierung MS weist in zumindest einer Raumrichtung X, Y, Z eine Periodizität in einer Größe von bevorzugt etwa 50 µm bis etwa 500 µm, besonders bevorzugt von etwa 100 µm auf. Mit anderen Worten besteht die Mikrostrukturierung MS im Ausführungsbeispiel aus einer Vielzahl von im Querschnitt sägezahnförmigen Mikrostrukturen, die sich zumindest in einer Raumrichtung X, Y, Z in einem Abstand von etwa 50 µm bis etwa 500 µm, besonders bevorzugt von etwa 100 µm wiederholen. Dabei sind die Mikrostrukturierungen MS benachbarter Facettenflächen 120 unterschiedlich ausgerichtet, so dass sich wiederum unterschiedliche Lichtauskoppelrichtungen LA1, LA2, LA3, ..., LAn ergeben (vgl. Fig. 4a). Durch die zusätzliche Mikrostrukturierung MS kann der besagte Funkeleffekt optimiert werden.

Zurückkommend auf die Fig. 1 ist es denkbar, dass der Lichtleiter 1a an einer oder mehreren seiner Randflächen (bspw. an der der randseitigen Lichteinkoppelfläche 10 gegenüberliegenden Randfläche) ein zusätzliches Randauskopplungselement (nicht dargestellt) aufweisen kann. Ein solches Randauskopplungselement kann zumindest teilweise an einer Randfläche des Lichtleiters 1a angeordnet und dazu ausgelegt sein, über die Lichteinkoppelfläche 10 in den Lichtleiter 1a eingekoppelte Lichtstrahlen zusätzlich in einem vorbestimmten Winkelbereich umzulenken und wieder aus dem Lichtleiter 1a auszukoppeln. Vorzugsweise ist ein solches, zusätzliches Randauskopplungselement einstückig mit der jeweiligen Randfläche verbunden. Der vorbestimmte Winkelbereich kann eine Flächennormale der Lichtauskoppelfläche 11 einschließen. Dabei kann der vorbestimmte Winkelbereich vorzugsweise in einem Kegel mit einem Öffnungswinkel von nicht mehr als 160° um die Flächennormale der Lichtauskoppelfläche 11 liegen. Der Querschnitt eines solchen Randauskopplungselementes kann dreieckförmig (in der Art einer Dachkante) und/oder als Freiform ausgebildet sein.

Durch ein derartiges Randauskopplungselement kann die Beleuchtungsvorrichtung 1a insbesondere mit einer gerichteten Lichtauskopplung ergänzt werden, wodurch die Effektivität der Beleuchtungsvorrichtung 1a gesteigert werden kann.

In den Fig. 5 und 6 ist ein weiteres Ausführungsbeispiel einer Beleuchtungsvorrichtung 2 dargestellt.

Die Beleuchtungsvorrichtung 2 weist einen ersten Lichtleiter 1a und einen zweiten Lichtleiter 1b auf. Der erste Lichtleiter 1a ist in gleicher Weise wie der Lichtleiter 1a des ersten Ausführungsbeispiels ausgebildet. Das heißt, also auch flächig ausgebildet mit einer Flächenerstreckung F1 und mit einer Dicke d1. Ferner ist eine rückseitige Fläche 12 des Lichtleiters 1a mit einer facettenartigen Oberflächenstruktur S (wie bereits beschrieben) versehen.

Der Lichtleiter 1a wird wiederum von einer rahmenartigen Blende 13 umrahmt, welcher vorderseitig eine fensterartige Öffnung 14 einer Lichtauskoppelfläche 11a freigibt.

Der zweite Lichtleiter 1b ist ebenfalls flächig ausgebildet, mit einer Flächenerstreckung F2 und einer Dicke d2, wobei die Flächenerstreckung F2 um ein Mehrfaches größer ist als die Dicke d2. Die beiden Lichtleiter 1a, 1b sind mit ihren Flächenerstreckungen F1, F2 in einem rechten Winkel zueinander angeordnet. Der zweite Lichtleiter 1b ist ebenfalls aus einem Kunststoff (beispielsweise PMMA oder PC). Die beiden Lichtleiter 1a, 1b können über ein Spritzgussverfahren einstückig (stoffschlüssig) miteinander verbunden sein.

Unterhalb der aus den Lichtleitern 1a und 1b bestehenden Lichtleiter-Baugruppe ist eine Platine 16 angeordnet, welche Leuchtmittel 15a und 15b trägt. Die Leuchtmittel 15a, 15b sind wiederum bevorzugt als LEDs ausgebildet. Die Platine 16 dient in diesem Ausführungsbeispiel also als gemeinsame Platine zur Halterung der Leuchtmittel 15a, 15b.

Dabei sind jeweils mehrere, nebeneinander in einer Reihe angeordnete Leuchtmittel 15b dem zweiten Lichtleiter 1b und mehrere, reihenartig nebeneinander angeordnete Leuchtmittel 15a dem ersten Lichtleiter 1a zugeordnet. Mit anderen Worten werden Lichtstrahlen L2 der Leuchtmittel 15b über eine erste Lichteinkoppelfläche 10b in den zweiten Lichtleiter 1b eingekoppelt, über eine Umlenkschräge 10c umgelenkt und schließlich über eine Lichtauskoppelfläche 11b des zweiten Lichtleiters 1b in Richtung einer Lichtabstrahlrichtung LA der Beleuchtungsvorrichtung 2 ausgekoppelt.

Lichtstrahlen L1 der Leuchtmittel 15a hingegen werden über eine Lichteinkoppelfläche 10a des zweiten Lichtleiters 1b, senkrecht zu einer Flächenerstreckung F2 des zweiten Lichtleiters 1b, eingekoppelt, gelangen somit zunächst in den zweiten Lichtleiter 1b, durchqueren diesen und gelangen dann in den ersten Lichtleiter 1a. In diesem werden sie mit Hilfe der facettenartigen Oberflächenstruktur S in Richtung der Lichtauskoppelfläche 11a umgelenkt und aus dieser innerhalb der fensterartigen Öffnung 14 ausgekoppelt.

In der gezeigten Montageposition der Beleuchtungsvorrichtung 2 ist die Platine 16, welche den Lichtleitern 1a, 1b gemeinsam zugeordnet ist, mit ihrer Flächenerstreckung F3 horizontal ausgerichtet. Dabei ist der zweite Lichtleiter 1b mit seiner Flächenerstreckung F2 parallel zur Flächenerstreckung F3 der gemeinsamen Platine 16 ausgerichtet. Der erste Lichtleiter 1a ist mit seiner Flächenerstreckung F1 in einem rechten Winkel zur Flächenerstreckung F3 der gemeinsamen Platine 16 ausgerichtet.

Die genannten Bauteile sind wiederum in einem gemeinsamen Gehäuse 20 aufgenommen. In Richtung der Lichtabstrahlrichtung LA ist eine Lichtaustrittsöffnung des Gehäuses 20 durch eine Lichtscheibe 21 verschlossen. Die Beleuchtungsvorrichtung 2 (wie auch die Beleuchtungsvorrichtung 1) ist bevorzugt als eine Heckleuchte für ein Kraftfahrzeug ausgebildet.

Ferner ist noch darauf hinzuweisen, dass die Lichtauskoppelflächen 11a und 11b in die gleiche Lichtabstrahlrichtung LA oder zumindest abschnittsweise in die gleiche Lichtabstrahlrichtung LA weisen. Mit anderen Worten sind die Lichtauskoppelflächen 11a, 11b der Lichtleiter 1a, 1b zumindest abschnittsweise derart ausgerichtet, dass ihre gedachten Flächennormalen in die gleiche Lichtstrahlrichtung LA weisen.

Aus der Fig. 6 wird deutlich, dass die Lichtleiter 1a und 1b eine gleichgroße oder zumindest in etwa gleichgroße Breite b aufweisen. Das Gehäuse 20 ist hier der Übersichtlichkeit halber nicht mehr dargestellt.

Es ist anhand dieser Figur erkennbar, dass auf Grund der flächigen Ausbildung auch des zweiten Lichtleiters 1b seine Lichtauskoppelfläche 11b streifen- oder linienartig ausgebildet ist.

So ist beispielsweise denkbar, dass durch die Leuchtmittel 15a im Zusammenwirken mit dem ersten Lichtleiter 1a die Lichtfunktion eines Schlusslichts realisiert wird. Durch die Leuchtmittel 15b im Zusammenwirken mit dem zweiten Lichtleiter 1b kann die Lichtfunktion eines Bremslichtes oder auch eines Fahrtrichtungsanzeigers realisiert werden.

Hierzu können die Leuchtmittel 15a und 15b in der Art des von ihnen ausgesendeten Lichts in geeigneter Weise ausgewählt werden. Auch ist denkbar, die Leuchtmittel 15a, 15b als sogenannte RGB-Leuchtdioden auszubilden. Diese sind in der Lage, Licht in beliebiger Farbe auszusenden.

Abweichend vom Ausführungsbeispiel ist es auch denkbar, den zweiten Lichtleiter 1b nicht flächig, sondern stabförmig auszubilden. Bei einem beispielhaften Einsatz von mehreren, stabförmigen Lichtleitern 1b, welche jeweils beispielsweise eine viereckige Lichtauskoppelfläche 11b' aufweisen, kann sich dann das wie in der Fig. 6 ersichtliche Erscheinungsbild ergeben (Lichtauskoppelflächen 11b' gestrichelt angedeutet).

Schließlich soll noch eine Blende 22 erwähnt werden, in die der zweite Lichtleiter 1b mit seiner Lichtauskoppelfläche 11b hineingeführt ist.

Die Leuchtmittel 15a, 15b sind jeweils senkrecht zur Zeichenebene in einer Reihe angeordnet, vorzugsweise entlang der gesamten oder nahezu entlang einer gesamten Breite b der Beleuchtungsvorrichtung 2 (vgl. Fig. 5 und 6).

Auch bei diesem Ausführungsbeispiel ist eine Steuereinheit 17 vorhanden, welche signaltechnisch mit der Platine 16 verbunden ist. Mit Hilfe der Steuereinheit 17 sind die Leuchtmittel 15a und 15b getrennt voneinander ansteuerbar. Insbesondere sind die Leuchtmittel 15a einzeln oder in Gruppen derart unabhängig voneinander ansteuerbar, dass sich auch für einen Betrachter in einer feststehenden Betrachtungsposition ein Funkeleffekt erzeugen lässt.

Schließlich ist in der Fig. 7 ein Kraftfahrzeug K in einer Heckansicht dargestellt. Das Kraftfahrzeug K ist mit erfindungsgemäßen Beleuchtungsvorrichtungen 1 (oder 2) ausgestattet, welche im vorliegenden Fall als Heckleuchten ausgebildet sind.

### Bezugszeichenliste

- 1: Beleuchtungsvorrichtung
- 1a: Lichtleiter
- 1b: Lichtleiter
- 2: Beleuchtungsvorrichtung
- 10, 10a, 10b: Lichteinkoppelfläche
- 10c: Umlenkschräge
- 11, 11a, 11b, 11b': Lichtauskoppelfläche
- 12: rückseitige Fläche
- 13: rahmenartige Blende
- 14: fensterartige Öffnung
- 15, 15a, 15b: Leuchtmittel
- 16: Platine
- 17: Steuereinheit
- 18: Gehäuse
- 19: Lichtscheibe
- 20: Gehäuse
- 21: Lichtscheibe
- 22: Blende
- 120: Facettenflächen
- 120a: Kanten
- b: Breite
- d1, d2: Dicke
- D: Detailausschnitt
- F1, F2, F3: Flächenerstreckung
- K: Kraftfahrzeug
- LA: Lichtabstrahlrichtung
- LA1-LAn: Lichtauskoppelrichtungen
- L1, L2: Lichtstrahlen
- MS: Mikrostrukturierung
- S: facettenartige Oberflächenstruktur
- X: Raumlängsrichtung
- Y: Raumquerrichtung
- Z: Raumhochrichtung

## Patentansprüche

1. Beleuchtungsvorrichtung (1, 2) für ein Kraftfahrzeug (K), insbesondere Heckleuchte, mit wenigstens einem Lichtleiter (1a, 1b), der flächig ausgebildet ist, und mit wenigstens einem Leuchtmittel (15; 15a, 15b), wobei Lichtstrahlen (L1, L2) des Leuchtmittels (15; 15a, 15b) über eine dem Lichtleiter (1a, 1b) zugeordnete Lichteinkoppelfläche (10; 10a, 10b) in den Lichtleiter (1a, 1b) einkoppelbar sind oder eingekoppelt werden, und wobei eingekoppelte Lichtstrahlen (L1, L2) über wenigstens eine Lichtauskoppelstruktur des Lichtleiters (1a) in Richtung wenigstens einer Lichtauskoppelfläche (11) des Lichtleiters (1a) abgelenkt und über die Lichtauskoppelfläche (11) wieder aus dem Lichtleiter (1a) auskoppelbar sind oder ausgekoppelt werden, wobei eine der Lichtauskoppelfläche (11) gegenüberliegende, rückseitige Fläche (12) des Lichtleiters (1a) zumindest über einen Großteil ihrer Flächenerstreckung (F1) mit einer facettenartigen Oberflächenstruktur (S) versehen ist, welche die Lichtauskoppelstruktur des Lichtleiters (1a) ausbildet und aus einer Vielzahl von unregelmäßig ausgebildeten Facettenflächen (120) besteht, **dadurch gekennzeichnet, dass** jede der Facettenflächen eine Mikrostrukturierung (MS) aufweist, wobei die Mikrostrukturierung (MS) in zumindest einer Raumrichtung (X, Y, Z) eine Periodizität in einem Bereich von 50 µm bis 500 µm aufweist.

2. Beleuchtungsvorrichtung (1, 2) nach Anspruch 1, **dadurch gekennzeichnet, dass** die facettenartige Oberflächenstruktur (S) eine Makrostrukturierung ist.

3. Beleuchtungsvorrichtung (1, 2) nach einem der vorhergehenden Ansprüche, **dadurch gekennzeichnet, dass** mehrere Leuchtmittel (15; 15a) und wenigstens eine Steuereinheit (17) zur Ansteuerung der Leuchtmittel (15; 15a) vorhanden sind, wobei die Leuchtmittel (15; 15a) unabhängig voneinander ansteuerbar sind, und wobei die Leuchtmittel (15, 15a) derart ansteuerbar und relativ zu den Positionen und/oder Ausrichtungen der Facettenflächen (120) angeordnet sind, dass durch die von den Leuchtmitteln (15, 15a) emittierten und an der Lichtauskoppelstruktur abgelenkten Lichtstrahlen (L1) in einer bestimmten Betrachtungsposition wenigstens eine Lichtfunktion mit einem wahrnehmbaren Funkeln erzeugbar ist.

4. Beleuchtungsvorrichtung (1, 2) nach einem der vorhergehenden Ansprüche, **dadurch gekennzeichnet, dass** der Lichtleiter (1a) eben ist.

5. Beleuchtungsvorrichtung (1, 2) nach einem der vorhergehenden Ansprüche, **dadurch gekennzeichnet, dass** wenigstens ein zweiter Lichtleiter (1b) vorhanden ist, in den über eine dem zweiten Lichtleiter (1b) zugeordnete Lichteinkoppelfläche (10b) Lichtstrahlen (L2) wenigstens eines zweiten Leuchtmittels (15b) einkoppelbar sind oder eingekoppelt werden und über wenigstens eine Lichtauskoppelfläche (11b) des zweiten Lichtleiters (1b) wieder auskoppelbar sind oder ausgekoppelt werden, wobei die den Lichteinkoppelflächen (10a, 10b) der Lichtleiter (1a, 1b) zugewandten Leuchtmittel (15a, 15b) auf einer gemeinsamen Platine (16) angeordnet sind und die Lichtauskoppelflächen (11a, 11b) der Lichtleiter (1a, 1b) zumindest abschnittsweise in eine gleiche Lichtabstrahlrichtung (LA) weisen.

6. Beleuchtungsvorrichtung (1, 2) nach Anspruch 5, **dadurch gekennzeichnet, dass** der zweite Lichtleiter (1b) ebenfalls flächig ausgebildet ist, wobei eine Randseite des Lichtleiters (1b) als dessen Lichteinkoppelfläche (10b) dient und eine andere Randseite des Lichtleiters (1b) als dessen Lichtauskoppelfläche (11b).

7. Beleuchtungsvorrichtung (1, 2) nach Anspruch 5, **dadurch gekennzeichnet, dass** der zweite Lichtleiter (1b) stabartig ausgebildet ist, wobei eine Stirnseite des zweiten Lichtleiters (1b) als dessen Lichteinkoppelfläche (10b) dient und eine andere Stirnseite des zweiten Lichtleiters (1b) als dessen Lichtauskoppelfläche (11b).

8. Beleuchtungsvorrichtung (1, 2) nach einem der vorhergehenden Ansprüche 5 bis 7, **dadurch gekennzeichnet, dass** der eine Lichtleiter (1a) mit seiner Flächenerstreckung (F1) senkrecht zu einer Flächenerstreckung (F3) der Platine (16) und der zweite Lichtleiter (1b) parallel zur Flächenerstreckung (F3) der Platine (16) ausgerichtet ist, wobei der zweite Lichtleiter (1b) eine im Bereich seiner Lichteinkoppelfläche (10b) angeordnete Umlenkschräge (10c) aufweist.

9. Kraftfahrzeug (K), **gekennzeichnet durch** wenigstens eine Beleuchtungsvorrichtung (1, 2) nach einem der vorhergehenden Ansprüche.

## Claims

1. Lighting device (1,2) for a motor vehicle (K), in particular a rear light, comprising at least one optical fiber (1a, 1b), which is designed to be planar, and comprising at least one illuminant (15; 15a, 15b), light beams (L1, L2) of the illuminant (15; 15a, 15b) being couplable or coupled into the optical fiber (1a, 1b) via a light coupling surface (10; 10a, 10b) associated with the optical fiber (1a, 1b), and coupled-in light beams (L1, L2) being deflected via at least one light decoupling structure of the optical fiber (1a) in the direction of at least one light decoupling surface (11) of the optical fiber (1a) and being decouplable or decoupled again from the optical fiber (1a) via the light decoupling surface (11), a rear surface (12) of the optical fiber (1a) facing the light decoupling surface (11) being provided with a facet-like surface structure (S) at least over a large part of its surface extension (F1), which surface structure forms the light decoupling structure of the optical fiber (1a) and consists of a plurality of irregularly designed facet surfaces (120), **characterized in that** each of the facet surfaces has a microstructuring (MS), the microstructuring (MS) having a periodicity ranging from 50 µm to 500 µm in at least one spatial direction (X, Y, Z).

2. Lighting device (1, 2) according to claim 1, **characterized in that** the facet-like surface structure (S) is a macrostructuring.

3. Lighting device (1, 2) according to either of the preceding claims, **characterized in that** a plurality of illuminants (15; 15a) and at least one control unit (17) for controlling the illuminants (15; 15a) are present, the illuminants (15; 15a) being able to be controlled independently of one another, and the illuminants (15, 15a) being able to be controlled and arranged relative to the positions and/or alignments of the facet surfaces (120) in such a way that, by means of the light beams (L1) emitted by the illuminants (15, 15a) and deflected at the light decoupling structure, at least one light function with a perceivable twinkling can be generated in a specific viewing position.

4. Lighting device (1, 2) according to any of the preceding claims, **characterized in that** the optical fiber (1a) is flat.

5. Lighting device (1, 2) according to any of the preceding claims,
**characterized in that** at least one second optical fiber (1b) is present, into which light beams (L2) of at least one second illuminant (15b) are couplable or coupled via a light coupling surface (10b) associated with the second optical fiber (1b) and are decouplable or decoupled again via at least one light decoupling surface (11b) of the second optical fiber (1b), the illuminants (15a, 15b) facing the light coupling surfaces (10a, 10b) of the optical fibers (1a, 1b) being arranged on a common printed circuit board (16), and the light decoupling surfaces (11a, 11b) of the optical fibers (1a, 1b) pointing, at least in portions, in the same light emission direction (LA).

6. Lighting device (1, 2) according to claim 5, **characterized in that** the second optical fiber (1b) is also designed to be planar, an edge side of the optical fiber (1b) functioning as its light coupling surface (10b) and a different edge side of the optical fiber (1b) as its light decoupling surface (11b).

7. Lighting device (1, 2) according to claim 5, **characterized in that** the second optical fiber (1b) is designed like a rod, one end face of the second optical fiber (1b) functioning as its light coupling surface (10b) and a different end face of the second optical fiber (1b) as its light decoupling surface (11b).

8. Lighting device (1, 2) according to any of the preceding claims 5 to 7, **characterized in that** one optical fiber (1a) is aligned with its surface extension (F1) perpendicular to a surface extension (F3) of the printed circuit board (16) and the second optical fiber (1b) is aligned in parallel with the surface extension (F3) of the printed circuit board (16), the second optical fiber (1b) having a deflection bevel (10c) arranged in the region of its light coupling surface (10b).

9. Motor vehicle (K), **characterized by** at least one lighting device (1, 2) according to any of the preceding claims.

## Revendications

1. Dispositif d'éclairage (1,2) pour un véhicule automobile (K), en particulier feu arrière, comportant au moins un guide de lumière (1a, 1b), qui est conçu plat, et comportant au moins une source de lumière (15 ; 15a, 15b), dans lequel des rayons lumineux (L1, L2) de la source de lumière (15 ; 15a, 15b) peuvent être couplés ou sont couplés par l'intermédiaire d'une surface de couplage de lumière (10 ; 10a, 10b) associée au guide de lumière (1a, 1b) dans le guide de lumière (1a, 1b), et dans lequel les rayons lumineux (L1, L2) couplés sont déviés par l'intermédiaire d'au moins une structure de découplage de lumière du guide de lumière (1a) en direction d'au moins une surface de découplage de lumière (11) du guide de lumière (1a) et peuvent être découplés ou sont découplés de nouveau du guide de lumière (1a) par l'intermédiaire de la surface de découplage de lumière (11), dans lequel une surface (12) du guide de lumière (1a) côté arrière opposée à la surface de découplage de lumière (11) est pourvue, au moins sur une grande partie de son étendue de surface (F1), d'une structure de surface (S) de type facette, qui forme la structure de découplage de lumière du guide de lumière (1a) et qui est constituée d'une pluralité de surfaces à facettes (120) formées de manière irrégulière, **caractérisé en ce que** chacune des surfaces à facettes présente une micro-structuration (MS), dans lequel la micro-structuration (MS) présente dans au moins une direction spatiale (X, Y, Z) une périodicité dans une plage de 50 µm à 500 µm.

2. Dispositif d'éclairage (1, 2) selon la revendication 1, **caractérisé en ce que** la structure de surface (S) de type facette est une macro-structuration.

3. Dispositif d'éclairage (1, 2) selon l'une des revendications précédentes, **caractérisé en ce que** plusieurs sources de lumière (15 ; 15a) et au moins une unité de commande (17) sont disponibles pour la commande des sources de lumière (15 ; 15a), dans lequel les sources de lumière (15 ; 15a) peuvent être commandées indépendamment les unes des autres et dans lequel les sources de lumière (15, 15a) peuvent être commandées et sont agencées par rapport aux positions et/ou orientations des surfaces à facettes (120) de sorte que les rayons lumineux (L1) émis par les sources de lumière (15, 15a) et déviés sur la structure de découplage de lumière permettent de générer dans une position d'observation déterminée au moins une fonction lumineuse avec un scintillement perceptible.

4. Dispositif d'éclairage (1, 2) selon l'une des revendications précédentes, **caractérisé en ce que** le guide de lumière (1a) est plat.

5. Dispositif d'éclairage (1, 2) selon l'une des revendications précédentes, **caractérisé en ce qu'**au moins un second guide de lumière (1b) est disponible, dans lequel des rayons lumineux (L2) d'au moins une seconde source de lumière (15b) peuvent être couplés ou sont couplés par l'intermédiaire d'une surface de couplage de lumière (10b) associée au second guide de lumière (1b) et peuvent être découplés ou sont découplés de nouveau par l'intermédiaire d'une surface de découplage de lumière (11b) du second guide de lumière (1b), dans lequel les sources de lumière (15a, 15b) faisant face vers les surfaces de couplage de lumière (10a, 10b) des guides de lumière (1a, 1b) sont agencées sur une platine commune (16) et les surfaces de découplage de lumière (11a, 11b) des guides de lumière (1a, 1b) sont orientées au moins par sections dans une même direction d'émission de lumière (LA).

6. Dispositif d'éclairage (1, 2) selon la revendication 5,
**caractérisé en ce que** le second guide de lumière (1b) est également conçu plat, dans lequel un côté de bord du guide de lumière (1b) lui sert de surface de couplage de lumière (10b) et un autre côté de bord du guide de lumière (1b) luit sert de surface de découplage de lumière (11b).

7. Dispositif d'éclairage (1, 2) selon la revendication 5,
**caractérisé en ce que** le second guide de lumière (1b) est conçu en forme de tige, dans lequel un côté avant du second guide de lumière (1b) lui sert de surface de couplage de lumière (10b) et un autre côté avant du second guide de lumière (1b) lui sert de surface de découplage de lumière (11b).

8. Dispositif d'éclairage (1, 2) selon l'une des revendications précédentes 5 à 7, **caractérisé en ce que** l'un des guides de lumière (1a) est orienté avec son extension de surface (F1) perpendiculairement à une extension de surface (F3) de la platine (16) et le second guide de lumière (1b) est orienté parallèlement à l'extension de surface (F3) de la platine (16), dans lequel le second guide de lumière (1b) présente une inclinaison de déviation (10c) agencée dans une zone de sa surface de couplage de lumière (10b).

9. Véhicule automobile (K) **caractérisé par** au moins un dispositif d'éclairage (1, 2) selon l'une des revendications précédentes.
